# EUROPÄISCHE PATENTSCHRIFT

(11) **EP 0 250 789 B1**
(45) Veröffentlichungstag und Bekanntmachung des Hinweises auf die Patenterteilung: **06.03.1991**
(21) Anmeldenummer: 87106735.1
(22) Anmeldetag: 08.05.1987
(51) Int. Cl.: D06F 58/22

(54) **Wäschetrockner**
Laundry dryer
Séchoir à linge

(30) Priorität: 04.07.1986 DE 3622463
(43) Veröffentlichungstag der Anmeldung: 07.01.1988
(73) Patentinhaber: Zanker GmbH, D-72070 Tübingen (DE)
(72) Erfinder: Grotz, Ulrich, D-7403 Entringen (DE); Widmer, Eberhard, D-7410 Reutlingen (DE)
(74) Vertreter: Grosse, Wolfgang, Dipl.-Ing.

(56) Entgegenhaltungen:
- DE-A- 2 136 501
- US-A- 3 475 829
- US-A- 3 579 851

## Beschreibung

Die Erfindung betrifft einen Wäschetrockner mit einem einen Wäschebehandlungsraum umschließenden Gehäuse, mit einer Beschickungstür im Gehäuse, mit Mitteln zum Führen eines Luftstromes durch den Wäschebehandlungsraum, mit einem im Luftstrom angeordneten und in einer Haltevorrichtung gehaltenen Flusensieb, und mit in Reihe mit einem Hauptschalter angeordneten Schaltmitteln, die den Betrieb des Wäschetrockners freigeben, wenn die Beschickungstür geschlossen und das Flusensieb in die Haltevorrichtung eingeschoben ist, wobei das Flusensieb ein Betätigungsteil und das Gehäuse einen Schalter der Schaltmittel aufweist.

Ein Wäschetrockner der vorstehend genannten Art ist aus der US-A-3 579 851 bekannt.

Bei dem bekannten Wäschetrockner ist eine Beschickungstür in der Vorderwand des Gehäuses um eine an ihre Unterseite liegende, horizontale Achse nach unten auf- und nach oben zuklappbar. Im zugeklappten Zustand der Beschickungstür betätigt diese einen ersten Schalter, der am Gehäuse fest angeordnet ist.

Unterhalb der hinter der Beschickungstür befindlichen Trommel des bekannten Wäschetrockners ist ein Flusensieb im Luftkreislauf angeordnet. Das Flusensieb ist nach Art einer Schublade aus der Gehäusevorderwand herausziehbar und zwar aus einem Abschnitt der Vorderwand, der fest unterhalb der klappbaren Beschickungstür angeordnet ist. Das schubladenartige Flusensieb betätigt im vollständig eingeschobenen Zustand einen zweiten Schalter, der ebenfalls fest am Gehäuse des bekannten Wäschetrockners angeordnet ist. Die beiden genannten Schalter sind in Reihe geschaltet und liegen im Hauptstromkreis des Wäschetrockners. Aufgrund dessen kann der bekannte Wäschetrockner mittels eines Hauptschalters nur dann eingeschaltet werden, wenn beide genannten Schalter geschlossen sind, d.h., wenn sowohl die Beschickungstür zugeklappt wie auch das Flusensieb vollständig eingeschoben sind.

Der bekannte Wäschetrockner erfordert somit insgesamt zwei Endschalter, um den geschlossenen Zustand der Beschickungstür und den eingeschobenen Zustand des Flusensiebes festzustellen und beide Schalter, die an unterschiedlichen Stellen im Wäschetrocknergehäuse angeordnet sind, müssen verkabelt werden, um in der beschriebenen Weise in den Hauptstromkreis eingeschaltet zu werden.

Die Anordnung des bekannten Wäschetrockners ist damit nachteilig, weil die mehreren erforderlichen elektrischen Bauteile einen höheren Aufwand erfordern und die Betriebssicherheit herabgesetzt wird, weil bei mehreren Bauteilen naturgemäß eine höhere Gefahr von Störungen gegeben ist.

Es sind ferner aus dem Stand der Technik Wäschetrockner bekannt, bei denen das Flusensieb in der Beschickungstür angeordnet ist, nämlich DE-U-8 105 080, US-A-3 060 593, DE-A-2 245 118, DE-B-2 155 710, Broschüre ZANKER, Waschvollautomaten, Waschautomaten, Wäscheschleudern, Wäschetrockner Programm 83/84, Seiten 13, 16 und 17; Broschüre AEG, Waschautomaten, Trockner, Schleudern, Bügler, 1985, Seite 25; Broschüre CONSTRUCTA, Waschvollautomaten, Trockner und Bügler 1985, Seiten 23 und 28. Aus diesem Stand der Technik ist nicht bekannt, den Betrieb des Wäschetrockners nur dann freizugeben, wenn die Beschickungstür geschlossen und das Flusensieb in die Haltevorrichtung der Beschickungstür eingeschoben ist. Daher ist es dann möglich, daß die Wäschetrockner ohne eingesetztes Flusensieb in Betrieb gesetzt werden können, so daß dann Flusen in die Umwelt oder in die Heizzone des Trockners gelangen können, so daß einerseits die Umwelt belastet und andererseits die Funktionsfähigkeit des Trockners beeinträchtigt werden können.

Der Erfindung liegt daher die Aufgabe zugrunde, einen Wäschetrockner der eingangs genannten Art dahingehend weiterzubilden, daß beide genannten Sicherheitsfunktionen mit möglichst wenig Bauelementen gewährleistet werden, so daß der Aufwand bei der Herstellung des Wäschetrockners wie auch die Betriebssicherheit bei dessen Betrieb erhöht werden.

Diese Aufgabe wird erfindungsgemäß dadurch gelöst, daß das Flusensieb mit dem Betätigungsteil derart in der Beschickungstür angeordnet ist, daß beim Schließen der Beschickungstür der Schalter über das Betätigungsteil betätigt wird, wobei durch die Betätigung dieses einen Schalters die beiden Bedingungen zum Betrieb des Wäschetrockners, nämlich Beschickungstür geschlossen und Flusensieb in die Haltevorrichtung eingeschoben, zugleich erfüllt werden.

Die der Erfindung zugrundeliegende Aufgabe wird auf diese Weise überraschend einfach gelöst, weil nur noch ein einziger elektrischer Schalter erforderlich ist, da das Betätigungsteil nur dann vorhanden ist, wenn das Flusensieb sich in der Haltevorrichtung befindet und der Schalter nur dann betätigt wird, wenn das vorhandene Betätigungsteil durch Schließen der Beschickungstür mit dem Schalter mechanisch zusammengeführt wird. Erfindungsgemäß wird daher ein doppelter Nutzen aus den Schaltmitteln gezogen, die zugleich den Zustand der geschlossenen Tür wie auch den Zustand des eingesetzten Flusensiebes erkennen.

Bei einer bevorzugten Ausgestaltung der Erfindung ist das Betätigungsteil als Nocke ausgeformt, die bei verschlossener Beschickungstür in einer Nut des Gehäuses geführt ist.

Diese Anordnung ist besonders deshalb zweckmäßig, weil sie den Schalter so verdeckt, daß ein zufälliger Kontaktschluß, der ein Betreiben des Wäschetrockners ermöglichen würde, ausgeschlossen ist. Der Kontaktschluß ist nur durch das Betätigungsteil des Flusensiebes möglich.

Weiterhin sind in einer bevorzugten Ausgestaltung der Erfindung das Betätigungsteil und der Schalter in ihrer Form aufeinander abgestimmt.

Diese Form gewährleistet, daß mit einem falsch eingesetzten Flusensieb der Wäschetrockner nicht betrieben werden kann.

Die zusammenwirkenden Teile der Schaltmittel sind so aufeinander abgestimmt, daß nur in einer bestimmten Lageposition der Kontaktschluß erfolgen kann.

Weitere Vorteile ergeben sich aus der Beschreibung und der beigefügten Zeichnung.

Es versteht sich, daß die vorstehend genannten und die nachfolgend zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist in der Zeichnung dargestellt und wird anhand eines Ausführungsbeispiels in der Zeichnung näher erläutert. Es zeigen:
Fig. 1 einen seitlichen Detailschnitt im Bereich einer Beschickungstür eines Ausführungsbeispiels eines erfindungsgemäßen Wäschetrockners;
Fig. 2 einen Schaltkreis eines erfindungsgemäßen Wäschetrockners.

In Fig. 1 ist ein seitlicher Ausschnitt eines Wäschetrockners 1 dargestellt. Die Figur zeigt einen Teil eines Gehäuses 2, das eine Trommel 3 aufnimmt. Die Trommel 3 weist eine Öffnung 3ʹ auf, die von einer Beschickungstür 4 verdeckt ist. Die Beschickungstür 4 ist an einer Frontseite des Gehäuses 2 drehbar gelagert, so daß sie entweder seitlich verschwenkbar oder von oben nach unten klappbar,die Öffnung 3ʹ der Trommel 3 freigeben bzw. verschließen kann.

An der Beschickungstür 4 ist auf einer der Trommel 3 zugewandten Seite eine Haltevorrichtung 5 befestigt, die im geschlossenen Zustand der Beschickungstür 4 die Öffnung 3ʹ der Trommel 3 weitgehend verdeckt. Die Haltevorrichtung 5 ist derartig ausgeformt, daß sie seitlich geführt ein Flusensieb 6 hält. Das Flusensieb 6 kann in die Haltevorrichtung 5 z.B. von oben eingeschoben bzw. aus ihr herausgezogen werden. Das Flusensieb 6 weist an seinem nach oben gerichteten, aus der Haltevorrichtung 5 vorstehenden Ende ein Betätigungsteil 7 auf, das bei diesem Ausführungsbeispiel als Nocke ausgeformt ist und in einer Nut 8, die Teil eines Vorsprunges 9 des Gehäuses 2 ist, mit einem Schalter 10 über einen Stößel 11 in Verbindung steht.

Die Haltevorrichtung 5 grenzt mit einer der Öffnung 3ʹ zugewandten Seite an einen Wäschebehandlungsraum 12, der durch die Trommel 3 abgegrenzt ist. In dem Wäschebehandlungsraum 12 befindet sich die zu trocknende Wäsche.

Der Wäschebehandlungsraum 12 wird von einem Luftstrom 13 durchströmt, der der zu trocknenden Wäsche Feuchtigkeit entzieht. Der feuchtheiße, mit Flusen beladene Luftstrom 13 strömt durch die Öffnung 3ʹ und Durchbrüche 14 der Haltevorrichtung 5 durch das Flusensieb 6.

Das Flusensieb 6 hält die im Luftstrom 13 angereicherten Flusen zurück, und der feuchtheiße, flusenfreie Luftstrom 13ʹ kann je nach Funktionsweise des Wäschetrockners 1 entweder an die Umgebung abgegeben oder zur Kondensation im Wäschetrockner 1 abgekühlt werden.

Während des Trocknungsvorganges verschließt die Beschikkungstür 4 die Vorderfront des Wäschetrockners luftdicht.

Die Wirkungsweise des in Fig. 1 beschriebenen Betätigungsteils 7 und schalters 10 ist folgende :

Wird bei geöffneter Beschickungstür 4 das Flusensieb 6, wie dargestellt, in die Haltevorrichtung 5 eingesetzt und ist der Wäschebehandlungsraum 12 mit zu trocknender Wäsche beladen, so kann die Beschickungstür 4 geschlossen werden. Bei dem Schließvorgang der Beschickungstür 4 greift das Betätigungsteil 7 des Flusensiebs 6 in die an dem Gehäuse 2 angebrachte Nut 8 des Vorsprunges 9 und drückt dabei den Stößel 11 des Schalters 10 in eine Position, in der der Stößel 11 einen Kontaktschluß in dem Schalter 10 bewirkt. Erst nach diesem Kontaktschluß ist es möglich, den Wäschetrockner 1 über einen Hauptschalter einzuschalten.

Würde das Flusensieb 6 in einer um eine 180° verschwenkten Position in die Haltevorrichtung 5 eingeschoben, so könnte beim Schließen der Beschickungstür 4 das Betätigungsteil 7 des Flusensiebes 6 den Stößel 11 nicht in eine Position drücken, in der er einen Kontaktschluß bewirken könnte. Durch ein falsch eingelegtes Flusensieb 6 in der Haltevorrichtung 5 bzw. durch ein Fehlen des Flusensiebes 6 kann der vor der Inbetriebnahme des Wäschetrockners 1 erforderliche Kontaktschluß nicht erfolgen.

Die Schnittdarstellung in Fig. 1 ist schematisch zu verstehen und enthält keinerlei Einschränkungen im Hinblick auf Einzelheiten oder Abmessungen. So kann ein Kontaktschluß, der anzeigt, daß das Flusensieb 6 lagerichtig im Wäschetrockner 1 eingesetzt und die Beschickungstür 4 geschlossen ist, mechanisch, z.B. mittels eines Stössels oder einer Wippe, magnetisch, z.B. durch ein Reed-Relais mit Magnet auf dem Flusensieb, oder optisch, z.B. mittels einer Lichtschranke, erreicht werden.

In Fig. 2 ist ein Schaltkreis des erfindungsgemäßen Wäschetrockners 1 dargestellt. Symbolisierte Bauteile des Schaltkreises zeigen, daß ein Hauptschalter 16 den Stromkreis nur dann schließen kann, wenn Schaltmittel 17, 18 einen Kontaktschluß bilden. Sind die Kontakte der Schaltmittel 17 und 18 geschlossen, kann mit dem hauptschalter 16 ein Motor 19 des Trommelantriebes, ein Heizregister 20 für die Erwärmung der Trocknerluft und ein Lüfter 21 für die Umwälzung der Trocknerluft eingeschaltet werden.

Die Schaltmittel 17 berücksichtigen den Schließzustand der Beschickungstür, und die Schaltmittel 18 den des Flusensiebes 6. Das Schaltmittel 17 schließt, z.B. nur bei verschlossener Beschickungstür 4, und das Schaltmittel 18 schließt seinen Kontakt bei lagerichtig eingelegtem Flusensieb. In dem beschriebenen Ausführungsbeispiel der Fig. 1 übernimmt ein gemeinsames Schaltmittel die Funktionen der Schaltmittel 17, 18 aus der Fig. 2.

## Patentansprüche

1. Wäschetrockner mit einem einen Wäschebehandlungsraum (12) umschließenden Gehäuse (2), mit einer Beschickungstür (4) im Gehäuse (2), mit Mitteln zum führen eines Luftstromes (13) durch den Wäschebehandlungsraum (12), mit einem im Luftstrom (13) angeordneten und in einer Haltevorrichtung (5) gehaltenen Flusensieb (6), und mit in Reihe mit einem Hauptschalter (16) angeordneten Schaltmitteln (17, 18), die den Betrieb des Wäschetrockners (1) freigeben, wenn die Beschickungstür (4) geschlossen und das Flusensieb (6) in die Haltevorrichtung (5) eingeschoben ist, wobei das Flusensieb (6) ein Betätigungsteil (7) und das Gehäuse (2) einen Schalter (10) der Schaltmittel (17, 18) aufweist, dadurch gekennzeichnet, daß das Flusensieb (6) mit dem Betätigungsteil (7) derart in der Beschickungstür (4) angeordnet ist, daß beim Schließen der Beschickungstür (4) der Schalter (10) über das Betätigungsteil (7) betätigt wird, wobei durch die Betätigung dieses einen Schalters (10) die beiden Bedingungen zum Betrieb des Wäschetrockners, nämlich Beschickungstür (4) geschlossen und Flusensieb (6) in die Haltevorrichtung (5) eingeschoben, zugleich erfüllt werden.

2. Wäschetrockner nach Anspruch 1, dadurch gekennzeichnet, daß das Betätigungsteil (7) als Nocke ausgeformt ist, die bei verschlossener Beschickungstür (4) in einer Nut (8) des Gehäuses (2) geführt ist.

3. Wäschetrockner nach einem der Ansprüche 1 oder 2, dadurch gekennzeichnet, daß das Betätigungsteil (7) und der Schalter (10) in ihrer Form aufeinander abgestimmt sind.

## Claims

1. Laundry dryer having a housing (2) enclosing a laundry-treatment space (12), a loading door (4) in the housing (2), means for conducting an air flow (13) through the laundry-treatment space (12), a fluff filter (6) arranged in the air flow (13) and held in a holding device (5), and switching means (17, 18) which are arranged in series with a main switch (16) and activate the operation of the laundry dryer (1) when the loading door (4) is closed and the fluff filter (6) is pushed into the holding device (5), the fluff filter (6) having an actuating part (7) and the housing (2) having a switch (10) of the switching means (17, 18), characterized in that the fluff filter (6) having the actuating part (7) is arranged in the loading door (4) in such a way that the switch (10) is actuated via the actuating part (7) when the loading door (4) is closed, the two conditions for operating the laundry dryer, namely loading door (4) closed and fluff filter (6) pushed into the holding device (5), being met at the same time by the actuation of this one switch (10).

2. Laundry dryer according to Claim 1, characterized in that the actuating part (7) is shaped as a cam which is guided in a groove (8) of the housing (2) when the loading door (4) is closed.

3. Laundry dryer according to either of Claims 1 or 2, characterized in that the actuating part (7) and the switch (10) are adapted to one another in their shape.

## Revendications

1. Appareil à sécher le linge, comportant un corps (2) renfermant un compartiment (12) de traitement du linge, une porte de chargement (4) prévue dans le corps (2) de l'appareil, des moyens destinés au guidage d'un débit d'air (13) à travers le compartiment (12) de traitement du linge, un filtre à peluches (6) disposé dans le trajet du débit d'air (13) et maintenu dans un dispositif de maintien (5), et des moyens de contact (17), (18) disposés en série avec un interrupteur principal (16), et autorisant le fonctionnement de l'appareil à sécher le linge (1) lorsque la porte de chargement (4) est fermée et que le filtre à peluches (6) est introduit dans le dispositif de maintien (5), le filtre à peluches (6) présentant un élément de manoeuvre (7) et le corps (2) de l'appareil présentant un interrupteur (10) actionnant les moyens de contact (17), (18), caractérisé en ce que le filtre à peluches (6) avec l'élément de manoeuvre (7) est disposé dans la porte de chargement (4) de façon que, lors de la fermeture de la porte de chargement (4), l'interrupteur (10) est actionné par l'intermédiaire de l'élément de manoeuvre (7), le fait d'actionner ce seul interrupteur (10) remplissant simultanément les deux conditions préalables au fonctionnement de l'appareil à sécher le linge, c'est-à-dire la position de fermeture de la porte de chargement (4), et la position d'introduction du filtre à peluches (6) dans le dispositif (5) de maintien.

2. Appareil à sécher le linge, selon la revendication 1, caractérisé en ce que l'élément de manoeuvre (7) est réalisé en forme de came guidée, avec la porte de chargement (4) en position de fermeture, dans une rainure (8) du corps (2) de l'appareil.

3. Appareil à sécher le linge, selon une quelconque des revendications 1 et 2, caractérisé en ce que l'élément de manoeuvre (7) et l'interrupteur (10) sont réalisés avec des formes complémentaires.
